# DEMANDE DE BREVET EUROPEEN

(11) **EP 0 979 784 A1**
(43) Date de publication de la demande: **16.02.2000**
(21) Numéro de dépôt: 99830515.5
(22) Date de dépôt: 05.08.1999
(51) Int. Cl.: B65F 1/14

(54) **Poubelle à éléments superposables, pour le tri sélectif des ordures, menagérès en particulier, avec seaux à bascule**

(30) Priorité: 13.08.1998 IT RM980211 U
(71) Demandeur: Cavaliere, Francesco, 00143 Rome (IT)
(72) Inventeur: Cavaliere, Francesco, 00143 Rome (IT)

(57) **Abrégé**

La poubelle est composée par un ou plusieurs éléments, dont chacun est aussi utilisables séparément. Chaque élément est composé de deux parties:
un enveloppe externe (**récipient**-3) et un seau interne (**bascule**-4).

Chaque élément est superposables; l'ouverture du seau, dans la phase du remplissage ainsi que l'extration du seau pour la vidange, est faite antérieurement grâce à la bascule.

La poubelle-type prévoit l'utilisation de trois modèles superposés pour correspondre au tri selectifactuel des ordures ménagères mais peut correspondre à n'import quel autre type de tri des ordures.

## Description

La poubelle est composée d'un ou de plusieurs éléments, qui sont chacun utilisables individuellement. Chaque élément est costitué de deux parties: un support extérieurs (qu'on appelera dorénavant **recipient** - fig. 1/3 e fig.3) et un porte sachets pour les ordures (qu'on appelera dorénavant **bascule** - fig.1/4 e fig. 2).

Chaque élément est superposables ; l'ouverture de la bascule dans la phase de remplissage ainsi que le retrait de la bascule pour le vidange se fait antérieurement grâce ou mouvement rotatoire de la bascule.

La poubelle-type prévoit l'utilisation de trois éléments superposés (fig. 1) pour correspondre à la différenciation des ordures actuellement employée mais peut correspondre à n'import quel type de tri des ordures ménagères. Les dimensions de la poubelle-type à trois éléments superposables permettent à l'usager de disposer d'un volume triple pour les ordures, par rapport aux poubelles a usage domestique qu'on trouve actuellement dans le commerce.

La poubelle-type peut être aussi utilisée à encastrement puisque ses dimensions sont compatibles avec les standards des cuisines par éléments actuellement sur le marché.

Le modèlle, en raison de la semplicité du design et des méccanism adoptés ainsi que pour le nombre de ses composants (deux) est réalisables a un prix de revient bas dans n'import quel materiél et en particulier dans le materiéls plastiques et métalliques.

Le récipient et la bascule de chaque élément ont une base quadrangulaire à coins arrondis.

Le récipient a le plan inférieur plus petit que le plan supérieur pour permettre la superposition.

Sur la paroi antérieure le récipient a une ouverture (fig.3) qui permet la rotation de la bascule vers l'extérieur ; sur les parois latérales, à l'intérieur du récipient, il y a des encoches (réalisées à travers le modelage de la surface du récipient) (fig.3/7) sur lesquelles tournent les pivots du seau à bascule (fig.2/6); la paroi supérieure du récipient est encaissée pour permettre l'empilage partiel de l'élément supérieur (fig.1) ; sur l'élément supérieur de la poubelle type on peut superposer une petite bassine, divisée en quatre compartiments pour le tri des ordures ménagères speciales (piles, médicaments, etc.) (fig. 1/1).

La bascule est dotée dans sa partie supérieure d'un rebord intérne qui permet d'accrocher le sachet porte-déchets et sur les surfaces latérales de pivots moulés pour la rotation de la bascule (réalisés grace au modelage de la surface de la bascule).

La bascule est munie dans sa partie antérieure externe d'une encoche pour la main de l'usager (fig. 1/2) afin de permettre l'ouverture del bascule et pour remplacer et ôter le sachet porte-ordures.

Le parois de contact entre récipient et bascule sont étanches pour éviter les mauvaises odeurs.

Le poids de la bascule garantit, par effet de la gravitation et de la forme géométrique du système récipient-bascule, la position d'arrêt automatique (dans des condition d'équilibre stable) dans la position d'ouverture pour la décharge des déchets dans la bascule (fig. 1/ 4).

### Breve analyse de l'etat anterieur de la technique

Il n'y a pas actuellement dans le commerce de poubelles à usage domestique, pour le tri selectif des ordures ménagères.

Les brevets connus appartiennent, pour ce qui concerne les formes à deux typologie : poubelles à plusieurs seaux (de volume égal ou différent) pour la collecte des ordures à l'intérieur d'un seul récipient avec ouverture et extraction des seaux par le haut et pobelles avec seaux situés à l'intérieur de récipients coulissant horizontalment sur des coulisses fixes comme dans les tiroirs des meubles de cuisines du commerce.

Pour ce qui concerne la technologie il existe des modèles simples par rapport à l'utilisation et aux functions et des types plus sophistiqués aussi bien pour ce qui concerne les fonctions (broyage, confection et collect) que pour ce qui concerne le mécanism qui utilise (rouages, leviers, crochets, etc.).

Les brevets connus utilisent des seaux placés côte à côte ont par conséquent tous des dimensions planimétrique supérieures aux pobelles existant actuellement dans le commerce; ils occupent donc plus de place par rapport à celles-ci.

### Objectifs

Ce brevet veut apporter aux usagers une solution, aisément acceptable, pour le tri sélectif des ordures ménagères.

C'estpourquoi le projet de la poubelle a été etabli en cherchant des solutions qui offrent un produit d'utilisation simple et commode, qui soit conform aux système actuel basés - dans le grandes villes - sur la tripartition des ordures ménagères, qui ne nécessite d'aucun bouleversement dans le remplacement de la poubelle traditionelle puisqu'il occupe un espace semblable ou analogue à l'actuel et à un prix acceptable ; tout cela permet par conséquent à l'usager d'apprécier les avantages de la séparation des déchets humides des déchets secs, les avantages d'un plus grand volume à disposition par rapport aux actuels (sachets en plastique suspendu aux poignées des fenêtres) et les avantages d'une gestion commode de la separation des déchets et, pour finir, les avantages du récyclage des déchets pour la collectivité et pour les nouvelles générations.

Les tests effectués, à travers des prototypes, sur des échantillons d'usagers non representatifs du marché italien (cercle d'amis), montrent que le produit a été bien accueilli et indiquent que la poubelle serait favorablement accueillie même si elle donnait lieu à une légère augmentation du prix (due à son niveau de finition et de design moyen-haute de gamme).

## Revendications

1. Poubelle réalisable à éléments superposables constituée d'un support (recipient) et d'un porte-sachets (seau a bascule) à l'interieur de celui-ci.

2. Poubelle comme au point 1. De la revendication avec des éléments à ouverture le long de la paroi latérale.

3. Poubelle comme dans les revendications précedents avec un porte-sachets (bascule) accessible et retirable latéralement par rotation.

4. Poubelle comme dans le revendications précedents avec position d'arrêt automatique (par gravitation) des porte-sachets (bascules) en position ouverte et fermée.

5. Poubelle comme dans les revendications précedentes à éléments constitués de deux pièces seulement.

6. Poubelle comme dans les revendications précedentes avec un volume supérieur aux poubelles actuellement dans le commerce à usage domestique.

7. Poubelle comme dans les revendications précedentes utilisable pour le tri séléctif des ordures ménagères grace aussi à la differentiation des couleurs de chaque élément de la poubelle type.
